# EUROPÄISCHE PATENTSCHRIFT

(11) **EP 1 151 926 B1**
(45) Veröffentlichungstag und Bekanntmachung des Hinweises auf die Patenterteilung: **02.08.2006**
(21) Anmeldenummer: 01104161.3
(22) Anmeldetag: 21.02.2001
(51) Int. Cl.: B65D 23/14, B65D 23/08, G09F 3/00

(54) **Getränkeflasche**
Beverage bottle
Bouteille pour boissons

(30) Priorität: 02.05.2000 DE 20007789 U
(43) Veröffentlichungstag der Anmeldung: 07.11.2001
(73) Patentinhaber: Neue Torgauer Brauhaus GmbH, 04860 Torgau (DE)
(72) Erfinder: Laske, Eckhard D., 04860 Torgau (DE)
(74) Vertreter: Körner, Ekkehard

(56) Entgegenhaltungen:
- WO-A-01/02829
- WO-A-97/36275
- FR-A- 2 591 200
- US-A- 2 325 224
- US-A- 4 487 801
- US-A- 4 658 974
- US-A- 4 769 264

## Beschreibung

Die Erfindung bezieht sich auf eine Flasche nach dem Oberbegriff von Anspruch 1. Eine solche Flasche ist aus WO 97/36275 A1 bekannt.

In der genannten Druckschrift ist eine Flasche beschrieben, die von einem Etikett umwickelt ist, dessen Länge doppelt so groß ist, wie der Umfang der Flasche. Das Etikett hat ein vorderes Ende, das als erstes an der Flasche angebracht ist, und ein hinteres Ende. Die Seite des Etiketts, die mit der Flasche in Berührung ist, trägt eine erste Klebstoffschicht, die sich vom vorderen Ende bis zum hinteren Ende des Etiketts erstreckt. Die andere Seite des Etiketts trägt eine zweite Schicht aus einem Klebstoff abweisenden Material, um die Neigung des Etiketts zu unterdrücken, an sich selbst zu kleben, wenn beim Anbringen des Etiketts an der Flasche die zweite Windung auf die erste Windung gewickelt wird. Eine dritte, gleichförmige Schicht ist an wenigstens einem Teil der Oberfläche der Klebstoffschicht zwischen dem hinteren Ende und einem Punkt des Etiketts angebracht, der vom vorderen Ende einen Abstand hat, der dem Umfang der Flasche entspricht. Die Eigenschaft dieser dritten Schicht ist, die Klebkraft zwischen den ersten und zweiten Schichten dauerhaft zu vermindern. Zwischen den beiden Windungen des Etiketts ist ein einen Duft abgebendes Material eingeschlossen, dessen Duft entweichen kann, wenn die äußere Windung von der inneren Windung des Etiketts abgewickelt wird.

Aus der US-A-2 325 224 ist eine mit einem Bauchetikett und einem Rückenetikett versehene Whiskeyflasche bekannt, die in einem Verpackungskarton enthalten ist, der Durchbrüche aufweist, durch die hindurch man die Etiketten erkennen kann. Bei solchen Flaschen zeigt das Bauchetikett gewöhnlich die Marke und den Hersteller des Whiskeys, während das Rückenetikett nähere Angaben über den Whiskey und seine Herstellungsart enthält.

Aus WO 01/02829 A2, die zum Stand der Technik gemäß Art. 158 (1) EPÜ in Verbindung mit Art. 54 (3) und (4) EPÜ zählt, ist es bekannt, zum Verkauf bestimmten Lebensmitteln, beispielsweise Wein, ein synthetisch hergestelltes Aroma zuzuordnen, das dem natürlichen Aroma des Lebensmittels entspricht, wobei das synthetisch hergestellte Aroma in Mikrokapseln enthalten ist, die durch Quetschen zerstörbar sind, um das enthaltene Aroma freizugeben.

Der Getränkemarkt ist heiß umkämpft und zwingt die Getränkehersteller immer wieder zu Neuerungen, um die Aufmerksamkeit des Publikums zu erregen und dessen Wünsche zu befriedigen oder neue Wünsche zu wecken. So werden auch bei der Einführung neuer Getränke erhebliche Werbeaufwendungen getätigt, um das Getränk dem Publikum nahe zu bringen.

Bei der Auswahl von Lebensmitteln im täglichen Einkauf sind Qualität, Aufmachung, Marke und Preis bestimmende Faktoren. Bei vielen Lebensmitteln, insbesondere Früchten, wirkt auch der Geruchssinn mit. Die Anmelderin hat sich die Frage gestellt, warum nicht auch der Verkauf von Getränken durch Ansprechen des Geruchssinns gefördert werden könnte.

Der Erfindung liegt daher die Aufgabe zugrunde, eine Flasche der eingangs genannten Art anzugeben, die es ermöglicht, dem Verbraucher ein Geruchserlebnis zu vermitteln, ohne dass er hierzu die Flasche öffnen muss.

Diese Aufgabe wird durch die im Anspruch 1 angegebenen Merkmale gelöst. Vorteilhafte Ausgestaltungen der Erfindung sind Gegenstand der Unteransprüche.

Die Erfindung sieht demnach vor, die Flasche mit einem Etikett auszustatten, das einen Duftstoffträger trägt, in dem der Duftstoff, der den Duft des in der Flasche enthaltenen Getränks vermittelt, so eingeschlossen ist, dass er erst durch Rubbeln oder Reiben mit einem Finger freigesetzt wird. Zu diesem Zweck ist der Duftstoff in Mikrokapseln eingeschossen, die und durch Rubbeln oder Reiben aufgebrochen werden

Die Erfindung kann daher auch Sehbehinderten oder Blinden eine wertvolle Einkaufshilfe sein.

Die Erfindung ist besonders zur Verwendung im Zusammenhang mit Limonaden geeignet, da diese in den vielfältigsten Geschmacksrichtungen angeboten werden, die dem Publikum häufig nicht im einzelnen bekannt sind. Die Erfindung kann daher auch in diesem Falle eine wertvolle Einkaufshilfe darstellen, denn der Verbraucher kann sich vor dem Erwerb des Getränks davon überzeugen, ob der Inhalt der Flasche seiner Geschmacksrichtung entspricht, oder nicht.

Vorzugsweise ist das den Duftstoffträger tragende Etikett, das vorzugsweise aus Papier besteht, um in der üblichen Weise angebracht und abgewaschen werden zu können, in der Grundfarbe des Getränks eingefärbt, was die Zuordnung in der Abfüllerei erleichtert und auch später beim Kauf etwaige Verwirrungen vermeidet, die entstehen könnten, wenn beispielsweise ein grün gefärbtes Getränk mit einem gelben Etikett versehen wäre und der Verbraucher sonst annehmen müsste, eine in der Flasche enthaltene Waldmeisterbrause sei mit Zitronengeschmack versetzt.

Der Duftstoffträger ist auf einem Rückenetikett der Getränkeflasche angebracht, damit die Vorderseite der Flasche, die üblicherweise das Bauchetikett mit der Marke trägt, optisch nicht durch etwa schmutzige Fingerabdrücke anderer Verbraucher, die am Duftstoffträger gerubbelt und die Flasche zurückgestellt haben, beeinträchtigt wird.

Der Einschluss des Duftstoffs in Mikrokapseln bewahrt das Aroma des Duftstoffs über lange Zeit und ermöglicht seine Freisetzung erst unmittelbar vor dem Gebrauch (Erwerb) der Flasche. Probleme, die durch lange Transportzeiten heraufbeschworen werden könnten, sind dadurch vermieden.

## Patentansprüche

1. Flasche mit einer Etikettierung, die einen Duftstoffträger mit einem darin eingeschlossenen Duftstoff eines vorgegebenen Dufttyps enthält, dessen Duft durch Manipulation der Etikettierung freigebbar ist, **dadurch gekennzeichnet, dass** die Flasche mit einem Getränk gefüllt ist, das einen Duft des vorgegebenen Typs abgibt, und die Etikettierung aus einem auf der Vorderseite der Flasche angebrachten Bauchetikett und einem auf der Rückseite der Flasche angebrachten Rückenetikett besteht, eine Schicht aus einem Duftstoffträger nur auf dem Rückenetikett angebracht ist und der Duftstoff in Mikrokapseln eingeschlossen ist, die durch Rubbeln oder Reiben mit dem Finger zur Freigabe des Duftstoffs zerstörbar sind.

2. Flasche nach Anspruch 1, **dadurch gekennzeichnet, dass** das Etikett eine der Farbe des Getränks entsprechende Grundfarbe trägt.

3. Flasche nach Anspruch 1 oder 2, **dadurch gekennzeichnet, dass** die Etikettierung aus Papier besteht.

## Claims

1. Bottle having a labelling comprising a carrier of a flavour which encloses a flavour of a predetermined type, the flavour of which is releasable by manipulation of the labelling, **characterised in that** the bottle is filled with a beverage which releases a flavour of the predetermined type, and the labelling consists of a front label fixed to the front of the bottle and a rear label fixed to the back of the bottle, a layer formed by a carrier of a flavour is applied to the rear label only and the flavour is enclosed in microcapsules which are destroyable by rubbing with a finger so as to release the flavour.

2. Bottle as set forth in claim 1, **characterised in that** the label has a basic colour which corresponds to the colour of the beverage.

3. Bottle as set forth in claim 1 or 2, **characterised in that** the labels consist of paper.

## Revendications

1. Bouteille pour boissons, avec un étiquetage comprenant un porte-arôme, dans lequel une matière odorante d'un type prédéterminé est renfermée, l'arôme de laquelle est mis en liberté par une manipulation de l'étiquetage, **caractérisée en ce que** la bouteille est remplie d'une boisson qui dégage un arôme du type prédéterminé, et l'étiquetage comprend une étiquette-ventre fixée sur le front de la bouteille et une étiquette-dos fixée sur le dos de la bouteille, une couche formée d'un porte-arôme est appliquée seulement sur l'étiquette-dos, et la matière odorante est renfermée dans des microcapsules qui sont destructibles par frottement digital pour la mise en liberté de l'arôme.

2. Bouteille selon la revendication 1, **caractérisée en ce que** l'étiquette a une couleur fond qui correspond à la couleur de la boisson.

3. Bouteille selon la revendication 1 ou 2, **caractérisée en ce que** l'étiquetage est de papier.
